# EUROPÄISCHE PATENTSCHRIFT

(11) **EP 2 459 478 B1**
(45) Veröffentlichungstag und Bekanntmachung des Hinweises auf die Patenterteilung: **18.09.2013**
(21) Anmeldenummer: 10747606.1
(22) Anmeldetag: 28.07.2010
(51) Int. Cl.: B67C 11/02, B65D 47/14, A61J 1/10, B65D 75/58

(54) **EINFÜLLSTUTZEN**
FILLER NECK
TUBULURE DE REMPLISSAGE

(30) Priorität: 28.07.2009 DE 102009026264
(43) Veröffentlichungstag der Anmeldung: 06.06.2012
(73) Patentinhaber: Hopf, Hans-Jürgen, 90513 Zirndorf (DE)
(72) Erfinder: KASSAI, Norbert, 90522 Oberasbach (DE); HOPF, Alexander, 90491 Nürnberg (DE); HOPF, Michael, 90513 Zirndorf (DE)
(74) Vertreter: Wittmann, Ernst-Ulrich
(86) Internationale Anmeldenummer: PCT/EP2010/060970
(87) Internationale Veröffentlichungsnummer: WO 2011/012653

(56) Entgegenhaltungen:
- WO-A2-2004/045965
- DE-U1- 9 217 062
- US-A- 5 676 185

## Beschreibung

Die vorliegende Erfindung betrifft einen Einfüllstutzen, insbesondere für den Einsatz in der Medizin und Medizintechnik, welcher vorzugsweise als Bauteil zur Befüllung von foliengeschweißten Beuteln, insbesondere für Mischbeutel für die parenterale und die enterale Ernährung dient.

Ein Einfüllstutzen gemäß dem Oberbegriff des Anspruchs 1 ist aus der DE 92 17 062 U bekannt.

In der Medizin werden beispielsweise bei bestimmten Krankheiten zusätzlich zur medikamentösen Therapie Diäten verordnet, um den Krankheitsverlauf zu begünstigen. In der Medizin unterscheidet man dabei prinzipiell zwischen der oralen Ernährung (der Patient kann sich auf natürlichem Wege, also über den Mund (oral) ernähren) und der künstlichen Ernährung (der Patient kann nicht mehr auf natürlichem Wege essen und muss aus diesem Grund künstlich ernährt werden). Zur künstlichen Ernährung gibt es grundsätzlich zwei Möglichkeiten, nämlich die enterale Ernährung, bei welcher statt der normalen Nahrung eine für die Art der Krankheit geeignete Sondenkost über eine Magen-, Dünndarm- oder PEG-Sonde in den Verdauungstrakt eingebracht und die parenterale Ernährung, bei welcher die in Lösung oder Emulsion befindlichen Nahrungsbestandteile als Infusion über einen intravenösen Zugangsweg direkt ins Blut verabreicht werden. Enterale und parenterale Ernährung können auch kombiniert werden. Wird als ausschließliche Ernährungsform eine bedarfsdeckende parenterale Ernährung eingesetzt, so spricht man von totaler parenteraler Ernährung.

Für die enterale Ernährung werden spezielle Nährstofflösungen verwendet, welche die notwendigen Eiweiße, Kohlenhydrate, Fette, Vitamine, Mineralstoffe und Spurenelemente in optimaler Zusammensetzung erhalten. Werden Nährstoffe nicht über den Magen-Darm-Trakt, sondern durch Infusion direkt in die Blutbahn verabreicht (beispielsweise bei Darmerkrankungen), spricht man von parenteraler Ernährung, bei welcher der Verdauungstrakt völlig umgangen wird. Parenterale Ernährung kommt vor allem bei allen Patienten in Frage, die über einen längeren Zeitraum (3 Tage und mehr) nicht ausreichend enteral ernährt werden können. Die Ernährung erfolgt dabei in der Regel über Speziallösungen, die intravenös verabreicht werden und im Wesentlichen aus Wasser, Elektrolyten, Kohlenhydraten, (meist in Form von Glucose), Aminosäuren, Fett und Vitaminen und Spurenelementen bestehen.

Die vorgenannten Speziallösungen bzw. Flüssigkeiten werden zur Ernährung von Patienten in Beutel abgefüllt, zu deren Befüllung die Verwendung von Einfüllstutzen im Stand der Technik bekannt ist.

Dabei werden die Einfüllstutzen vorzugsweise im Schweißverfahren, insbesondere im Hochfrequenzschweißverfahren mit dem Beutel verbunden und als gebrauchsfertige Systeme zum Beispiel an Krankenhäuser geliefert, wo diese dann nach Bedarf mit der entsprechenden Flüssigkeiten befüllt werden. Neben der Erleichterung beim Befüllen der Beutel stellt dabei der Einfüllstutzen weitere Eigenschaften bereit, mit welchen der Beutel beispielsweise nach dem Befüllen verschlossen werden kann. Hierbei ist es jedoch von besonderer Bedeutung, dass die befüllten und verschlossenen Beutel ein Auslaufen der Flüssigkeit verhindern und auch ein unbeabsichtigtes Öffnen der Beutel vermieden wird. Ferner soll die Dichtigkeit der Befüllstutzen im geschlossenen Zustand so hoch sein, dass auch beim Stapeln der befüllten Beutel ein Austreten der Flüssigkeit verhindert wird.

Aufgabe der vorliegenden Erfindung ist es einen Einfüllstutzen bzw. einen Beutel mit Einfüllstutzen bereit zu stellen, der im Wesentlichen die vorgenannten Probleme wenigstens teilweise löst und somit eine verbesserte Anwendbarkeit für den Einsatz dieser in der Medizin oder Medizintechnik bereit stellt.

Die vorstehende Aufgabe wird durch einen Einfüllstutzen gemäß Anspruch 1 gelöst. Bevorzugte Ausführungsformen des erfindungsgemäßen Einfüllstutzens sind Gegenstand der Unteransprüche.

Der erfindungsgemäße Einfüllstutzen für das Einfüllen von Ernährungslösungen in einen Flüssigkeitsbeutel besteht insbesondere aus einem Basiselement, welches den Flüssigkeitsbeutel über das Basiselement mit dem Verschlussdeckel mindestens flüssigkeitsdicht verbindet. Unter Ernährungslösungen im Sinne der vorliegenden Erfindung werden alle Arten von speziellen Nährstofflösungen verstanden, die zur Versorgung eines Patienten dienen.

An dem endseitig am äußeren Umfang des Basiselementes angeordneten Verbindungsabschnitt, wird der Flüssigkeitsbeutel erfindungsgemäß im besonderen mittels Hochfrequenzschweißverfahren fixiert und somit mindestens flüssigkeitsdicht mit dem Basiselement verbunden.

Der konusförmige Füllabschnitt des Basiselements ist durch einen sich verjüngenden Durchmesser gekennzeichnet, welcher die Befüllung durch das Einführen eines Füllstutzens in den Flüssigkeitsbeutel erleichtert.

Die erfindungsgemäß sich im geschlossenen Zustand überlagernde Außenkontur des Deckels mit der Innenkontur des Basiselements bildet einen Teil für die Abdichtung des Flüssigkeitsbeutels.

Der Deckel ist dabei an dem Basiselement mit einer gelenkigen Verbindung fixiert, welche die Bewegungsrichtung und den Aktionsradius vorgibt und eine sichere sowie bedienungsfreundliche Handhabung ermöglicht.

Der dichtende Mittelbereich des Deckels und des Basiselements besteht erfindungsgemäß aus einer Dichtlippe des Deckels und Dichtlippen des Basiselementes, wodurch in einem vorzugsweise zylindrischem Bereich der Dichtabschnitt gebildet wird, der nach dem Prinzip einer Labyrinthdichtung funktioniert und mindestens eine flüssigkeitsdichte Abdichtung des Flüssigkeitsbeutels mit Ernährungslösung ermöglicht.

Gemäß einer besonders bevorzugten Ausführungsform umfasst der Einfüllstutzen insbesondere im Bereich des Dichtabschnitts die Funktion eines Rastelementes und einer Dichtung. Bei diesem Einrastmechanismus gleitet beispielsweise während des Schließvorganges aufgrund der flexiblen Materialien die Dichtlippe des Deckels über die Dichtlippe des Basiselements und rastet im verschlossenen Zustand hinter dieser Dichtlippe des Basiselements ein. Hierdurch wird der Deckel fixiert und nach dem Prinzip einer Labyrinthdichtung abgedichtet.

Selbstverständlich liegt es auch im Sinn der vorliegenden Erfindung die Anordnung der Dichtlippen zwischen Deckel und Basiselement zu verändern oder auszutauschen.

Gemäß einer besonders bevorzugten Ausführungsform ist der Einfüllstutzen dadurch gekennzeichnet, dass im geschlossenen Zustand der Deckel mit seiner radial umlaufenden Nut die Abschlusskante des Basiselements aufnimmt, wodurch insbesondere eine zusätzliche Dichtigkeit bereitgestellt wird.

Gemäß der vorliegenden Erfindung kann der Deckel im verschlossenen Zustand zusätzlich mit einem Sicherungselement verschlossen werden. Für diesen zusätzlichen Schutz des Flüssigkeitsbeutels vor versehentlichem Öffnen wird insbesondere eine am Deckel angebrachte Lasche gedehnt, in eine am Basiselement angebrachte Aussparung eines Gegenelementes geführt und dort arretiert. Auch diese Anordnung kann zwischen Deckel und Basiselement insbesondere vertauscht und angepasst werden.

Gemäß einer weiteren, bevorzugten Ausführungsform erfolgt die Abdichtung durch mehrere Dichtbereiche. Hierzu werden die Dichtlippen durch einen Dichtkörper gebildet, wobei die Dichtlippen im Dichtbereich wenigstens zwei unterschiedliche Höhen aufweisen und die Dichtlippen insbesondere in zwei Bereichen, dem zylindrischen Mittelbereich und einem zylindrischen Abschnitt des Deckels angeordnet sind gemäß einer weiteren besonders bevorzugten Ausführungsform können die Dichtlippen auch im Bereich des konusförmigen Abschnitts angeordnet werden, wobei hierzu insbesondere die Form der Dichtlippe auf die entsprechende gegenüberliegende Fläche anzupassen ist.

Entsprechend einer weiteren Ausführungsweise ist die Wandung des Deckels und/oder Basiselements vorzugsweise im zylindrischen Mittelbereich unterschiedlich stark und insbesondere gestuft ausgeführt.

Die Dichtlippen des Deckels und/oder Basiselements sind gemäß einer weiteren Ausführungsform auf unterschiedlichen Stufen der Wandung angeordnet und der Dichtabschnitt ist insbesondere als Labyrinthdichtung ausgebildet.

Gemäß einer weiteren, bevorzugten Ausführungsform erfolgt die mindestens flüssigkeitsdichte Fixierung des Flüssigkeitsbeutels am Basiselement insbesondere mittels Hochfrequenzschweißverfahren.

Entsprechend der vorliegenden Erfindung sind wenigstens einzelne Teile des erfindungsgemäßen Einfüllstutzens aus wenigstens einem Material gebildet, welches aus einer Gruppe ausgewählt wird, welche duro- und thermoplastische Kunststoff und insbesondere Polyphenylensulfid, Polyethylen, Polypropylen, Poly-1-buten, Polyvinylchlorid, Polyvinylidenchlorid, Polymethyl-metaacrylat, Polyacrylnitril, Polystyrol, Polysulfon, Polyacetal, Polyvinylalkohol, Polyvinylacetat, Ethylen-Vinylacetat (EVA), Mischungen aus Ethylen-Vinylacetat und Polyethylen, Ethylen-Vinylacetat-Copolymer (EVAC) wie beispielsweise Elvax oder Evatane, lonomere, Fluorkunststoff, Polyethylen, Polyamid, insbesondere ein teilaromatisches Polyamid, Polycarbonat, Polyester, Polyphenylenoxid, Polysulfon, Polyvinylacetal, Polyurethan, und chlorierter Polyether, Zellulosenitrat, Zelluloseacetat, Zelluloseether, Phenol-Harz, Harnstoff-Harz, Thioharnstoff-Harz, Melamin-Harz, Alkylharz, Allylharz, Silicon, Polyimid, Polybenzimidazol, Epoxidharz, Casein-Kunststoff, vernetztes Polyurthan, ungesättigtes Polyesterharz, Polyvinylchlorid (PVC), Kombinationen hiervon und dergleichen umfasst.

Gemäß einer weiteren, bevorzugten Ausführungsform des Einfüllstutzens dient wenigstens ein Bestandteil des Kunststoffes als Farbträger. Solch ein Farbträger kann insbesondere ein EVA bzw. EVAC sein und dient insbesondere der möglichst einheitlichen Einfärbung des Bauteils.

In einer weiteren, besonders bevorzugten Ausführungsform ist der Einfüllstutzen dadurch gekennzeichnet, dass der Innendurchmesser im Basiselement des endseitigen Füllabschnitts um 1 % bis 100 %, vorzugsweise um 5 % bis 50 % und insbesondere um ca. 10 % größer ist als der Innendurchmesser des Basiselements im Fixierabschnitts.

Gemäß einer weiteren, besonders bevorzugten Ausführungsweise ist der Einfüllstutzen dadurch gekennzeichnet, dass die zylindrische Abschlusskante und die radial umlaufende Nut kraft- und/oder formschlüssig verbindbar sind und insbesondere einen weiteren Dichtabschnitt bilden.

In einer weiteren, besonders bevorzugten Ausführungsform ist der Einfüllstutzen dadurch gekennzeichnet, dass am Basiselement ein Tragelement, insbesondere eine Tragschlaufe angeordnet ist. Dies bzw. diese ermöglicht sowohl einen bedienungsfreundlichen Transport als auch eine hängende Lagerung des mit dem Einfüllstutzen verbundenen Flüssigkeitsbeutels.

Gemäß einer weiteren, besonders bevorzugten Ausführungsweise ist der Einfüllstutzen dadurch gekennzeichnet, dass der Deckel als Hohlform ausgebildet ist und insbesondere wenigstens eine Dichtlippe im Bereich der Deckelfläche bzw. - wandung angeordnet ist, welche radial mit dem röhrenförmigen Basiselement im geschlossenen Zustand zusammen wirkt und dieses abschließt. Der Zweck dieser Anordnung besteht u.a. in der zusätzlichen Abdichtung mittels des Zusammenspiels zwischen dem in radialer Richtung steifen Deckelboden und der mit der Wandung des Basiselements in Kontakt stehenden Dichtlippe.

Die vorliegende Erfindung umfasst ferner auch die Verwendung des erfindungsgemäßen Einfüllstutzens in der Medizin und Medizintechnik, insbesondere für die Patientenversorgung mittels Nährstofflösungen und Flüssigkeiten, insbesondere für die enterale und parentale Ernährung, Sonden- und/oder Infusionsdosiersysteme sowie Kombinationen hiervon und dergleichen.

Die Erfindung wird nachfolgend anhand eines bevorzugten Ausführungsbeispiels erläutert, wobei darauf hingewiesen wird, dass durch dieses Beispiel Abwandlungen beziehungsweise Ergänzungen wie sie sich für den Fachmann unmittelbar ergeben mit umfassend sind. Darüber hinaus stellt dieses bevorzugte Ausführungsbeispiel keine Beschränkung der Erfindung dar, so dass auch Abwandlungen und Ergänzungen im Umfang der vorliegenden Erfindung liegen.

Dabei zeigen:
Fig. 1 Seitendarstellung des Einfüllstutzens,
Fig. 2 Draufsicht des Einfüllstutzens,
Fig. 3 Schnittdarstellung eines erfindungsgemäßen Einfüllstutzens und
Fig. 4 eine Detaildarstellung des Dichtabschnitts, entsprechend Fig. 3 Bereich X

Fig. 1 zeigt eine Seitendarstellung des erfindungsgemäßen Einfüllstutzens 1, der vorwiegend in die Bereiche Deckel 2 und Basiselement 3 unterteilt wird. Der Deckel 2 ist mit dem Basiselement 3 gelenkig über die Verbindungslasche 6 verbunden, die mit dem Bezugszeichen 6' eine Sollknickstelle aufweist. Zum Transport und Aufhängung des Flüssigkeitsbeutels ist eine Tragschlaufe 16 am Basiselement 3 befestigt. Im verschlossenen Zustand greift die Nut im Deckelrand 2' in die Abschlusskante 12 des Basiselements 3. Weitere Merkmale des Einfüllstutzens werden in den nachfolgenden Figuren beschrieben.

Fig. 2 zeigt eine Draufsicht des Einfüllstutzens 1. Die Verbindungslasche 6 zwischen dem Deckel 2 und dem Basiselement 3 weist mittig einen Steg mit der Sollknickstelle 6' auf. Für die Sicherung des Deckels 2 ist die Haltezunge 9 mit einem Griffbereich 9A und dem Arretiergegenstück 9' der Haltezunge zu erkennen, die im geschlossenen Zustand des Einfüllstutzens 1 in das Gegenelement 8 zur Haltezunge eingeführt und der Rastabschnitt 9B hinter den Nasen 8' des Gegenelements 8 arretiert wird.

Fig. 3 zeigt eine Schnittdarstellung des Einfüllstutzens 1, der einen nicht dargestellten, am Basiselement 3 fixierten Flüssigkeitsbeutel mit dem Deckel 2 wenigstens flüssigkeitsdicht verbindet bzw. auch im geschlossenen Zustand verschließt.

Der Deckel 2 weist eine ringförmig umlaufenden Nut, eine Haltezunge 9, einen oberen zylindrischen Deckelabschnitt 13, einen mittleren konischen Deckelabschnitt 14, einen zylindrischen Deckelabschnitt 15 und den Deckelboden 11 auf.

Das Basiselement 3 weist am oberen Ende, gemäß dem hier dargestellten Ausführungsbeispiel, eine radial umlaufende Abschlusskante 12 auf. Im unteren Bereich wird der nicht dargestellte Flüssigkeitsbeutel im Fixierabschnitt 4 zum Beispiel mittels Hochfrequenzschweißverfahren fixiert.

Im dargestellten verschlossenen Zustand des Einfüllstutzens 1 greift die ringförmige Abschlusskante 12 des Basiselements in die ringförmige Nut des Deckels 2 ein, zentriert und fixiert den Deckel bzgl. Lage und Position und bildet vorzugsweise eine weitere Abdichtung für den Einfüllstutzen.

Das Basiselement 3 weißt eine nicht vollständig dargestellte Verbindungslasche 6 zum Deckel 2, sowie ein Gegenelement zur Haltezunge 8 auf. Mit der Verbindungslasche 6 ist der Deckel 2 am Basiselement 3 gelenkig fixiert, wodurch insbesondere einem Fehlen des Deckels 2 vorgebeugt und ein bedienerfreundliches Verschließen bereitgestellt wird. Die Sicherung des Deckels 2 erfolgt durch Dehnen der Haltezunge 9, Einführen dieser in die Aussparung des Gegenelementes zur Haltezunge 9 und Arretierung der Zunge hinter den am Gegenelement zur Haltezunge 9 angebrachten Nasen 8'.

Der Mittelabschnitt 5 des Basiselements 3 liegt dem unteren zylindrischen Deckelabschnitt 15 im geschlossenen Zustand parallel gegenüber und ist in Fig. 4 im Detail dargestellt.

Der Mittelabschnitt 5 des Basiselements ist wie in Fig. 4 gezeigt in einen unteren, ersten Wandabschnitt 5' und einen oberen, zweiten Wandabschnitt 5" unterteilt, wobei die Wanddicke des ersten Wandabschnittes 5' größer ist als im zweiten Wandabschnitt 5".

Im unteren, ersten Wandabschnitt 5' befindet sich eine ringförmig umlaufende dritte Dichtlippe 20, die im geschlossenen Zustand die Wandung des unteren zylindrischen Deckelabschnitts 15 in Höhe des Deckelbodens 11 dichtend berührt. Diese, im geschlossenen Zustand, gezielte Positionierung ermöglicht eine Steifigkeit, die zur Erreichung einer ersten Dichtigkeit beiträgt.

Im oberen, zweiten Wandabschnitt 5" sind zwei weitere, ringförmig umlaufende Dichtlippen 21, 22 angebracht. Im verschlossenen Zustand befindet sich zwischen dieser ersten Dichtlippe 22 und zweiten Dichtlippe 23 gegenüber am unteren zylindrischen Deckelabschnitt 15 des Deckels 2, eine ringförmige umlaufende Dichtlippe 23 des Deckels. Diese Anordnung der Dichtungskombination entspricht dem Prinzip einer Labyrinthdichtung.

Entsprechend der vorliegenden Ausführungsform ist dieser Labyrinthdichtung ein zusätzlicher Dichtring 20 in Bezug auf den flüssigkeitsgefüllten Beutel, vorgelagert.

Der Vorteil dieses Systems liegt bei einer verbesserten Dichtigkeit selbst bei unrundem Deckel 2 und/oder Basiselement 3, beispielsweise hervorgerufen durch Fixierung des Flüssigkeitsbeutels mit dem Basiselement 3 im Fixierabschnitt 4 insbesondere mittels Hochfrequenzschweißverfahren (nicht dargestellt), Stapelung der Flüssigkeitsbeutel, etc.

Beim Verschließen des Flüssigkeitsbeutels rutscht aufgrund der elastischen Materialien die ringförmige Dichtlippe des Deckels 23 über die zweite ringförmige Dichtlippe des Basiselements 22, wodurch eine Art Rastelement entsteht und der Deckel 2 zusätzlich in Position gehalten wird.

### Bezugszeichenliste:

(1) Einfüllstutzen
(2) Deckel
(2') Nut im Deckelrand
(3) Basiselement
(4) Fixierabschnitt
(5) Mittelabschnitt
(6) Verbindungslasche
(6') Steg für die Biegestelle der Verbindungslasche (7) konischer Füllabschnitt (8) Gegenelement zur Haltezunge (8') Nasen des Gegenelements zur Haltezunge (9) Haltezunge
(9') Arretiergegenstück der Haltezunge
(9A) Griffbereich
(9B) Rastabschnitt
(11) Deckelboden
(12) Abschlusskante
(13) oberer zylindrischer Deckelabschnitt
(14) mittlerer konischer Deckelabschnitt
(15) unterer zylindrischer Deckelabschnitt
(16) Tragschlaufe
(5') erster Wandabschnitt
(5") zweiter Wandabschnitt
(20) dritte Dichtlippe
(21) erste Dichtlippe
(22) zweite Dichtlippe
(23) Dichtlippe

## Patentansprüche

1. Einfüllstutzen (1) für das Einfüllen von Ernährungslösungen in einen Flüssigkeitsbeutel mit einem röhrenförmigen Basiselement (3) und einem hieran gelenkig angeordneten Deckel (2),
wobei das Basiselement (3) einen endseitig am äußeren Umfang angeordneten Verbindungsabschnitt (4) zur Fixierung einer Öffnung des Flüssigkeitsbeutels, einen zylindrischen Mittelbereich (5) und einen konusförmigen Füllabschnitt (7) aufweist, **dadurch gekennzeichnet, dass**
der Deckel (2) im Wesentlichen mit der Außenkontur der überlagernden Innenkontur des Basiselements (3) im geschlossenen Zustand entspricht und zusammen mit dem Mittelbereich (5) des Basiselements einen Dichtabschnitt bildet, wobei
der Dichtabschnitt an der Innenkontur des Basisbereichs und der Außenkontur des Deckels wenigstens zwei gegenüberliegende Dichtungslippen (22, 23) aufweist, die ein Rastelement bilden.

2. Einfüllstutzen gemäß Anspruch 1, **dadurch gekennzeichnet, dass**
das Basiselement (3) an zum Verbindungsabschnitt (4) gegenüberliegenden Endabschnitt eine radial umlaufende, vorzugsweise zylindrische Abschlusskante (12) aufweist.

3. Einfüllstutzen gemäß Anspruch 2, **dadurch gekennzeichnet,**
**dass** des Deckel eine radial umlaufende Nut (2') zur Aufnahme der Abschlusskante (12) aufweist.

4. Einfüllstutzen gemäß einem der vorstehenden Ansprüche, **dadurch gekennzeichnet, dass**
der Deckel (2) und das Basiselement (3) mit einem Sicherungselement (9) wie beispielsweise einer Lasche, einer Zunge oder dergleichen verbindbar sind, welche ein versehentliches Öffnen verhindert.

5. Einfüllstutzen gemäß einem der vorstehenden Ansprüche, **dadurch gekennzeichnet, dass**
der Mittelbereich (5) im Wesentlichen zylindrisch ausgeführt ist.

6. Einfüllstutzen gemäß einem der vorstehenden Ansprüche, **dadurch gekennzeichnet, dass**
die Dichtlippen (22, 23) durch einen Dichtkörper gebildet werden und insbesondere wenigstens zwei unterschiedliche Höhen aufweist.

7. Einfüllstutzen gemäß einem der vorstehenden Ansprüche, **dadurch gekennzeichnet, dass**
die Dichtlippen (22, 23) im zylindrischen Mittelbereich (5) und einem zylindrischen Abschnitts des Deckels angeordnet sind.

8. Einfüllstutzen gemäß einem der vorstehenden Ansprüche, **dadurch gekennzeichnet, dass**
die Wandung des Deckels und/oder des Basiselements vorzugsweise im zylindrischen Mittelbereich (5) unterschiedlich stark und insbesondere gestuft ausgeführt ist.

9. Einfüllstutzen gemäß Anspruch 8, **dadurch gekennzeichnet**,
die Dichtlippen (22, 23) des Deckels (2) und/oder des Basiselements (3) auf unterschiedlichen Stufen der Wandung angeordnet sind.

10. Einfüllstutzen gemäß einem der vorstehenden Ansprüche, **dadurch gekennzeichnet, dass**
der Dichtabschnitt als Labyrinthdichtung gebildet ist.

11. Einfüllstutzen gemäß einem der vorstehenden Ansprüche, **dadurch gekennzeichnet, dass**
der Flüssigkeitsbeutel mit dem Verbindungsabschnitt des Basiselements verschweißt, insbesondere mittels Hochfrequenzschweißverfahren verbunden ist.

12. Einfüllstutzen gemäß einem der vorstehenden Ansprüche, **dadurch gekennzeichnet, dass**
der Einfüllstutzen aus wenigstens einem Material hergestellt wird, welches aus einer Gruppe ausgewählt ist, welche duro- und thermoplastische Kunststoff und insbesondere Polyphenylensulfid, Polyethylen, Polypropylen, Poly-1-buten, Polyvinylchlorid, Polyvinylidenchlorid, Polymethyl-metaacrylat, Polyacrylnitril, Polystyrol, Polysulfon, Polyacetal, Polyvinylalkohol, Polyvinylacetat, Ethylen-Vinylacetat (EVA), Mischungen aus Ethylen-Vinylacetat und Polyethylen, Ethylen-Vinylacetat-Copolymer (EVAC) wie beispielsweise Elvax oder Evatane, lonomere, Fluorkunststoff, Polyethylen, Polyamid, insbesondere ein teilaromatisches Polyamid, Polycarbonat, Polyester, Polyphenylenoxid, Polysulfon, Polyvinylacetal, Polyurethan, und chlorierter Polyether, Zellulosenitrat, Zelluloseacetat, Zelluloseether, Phenol-Harz, Harnstoff-Harz, Thioharnstoff-Harz, Melamin-Harz, Alkylharz, Allylharz, Silicon, Polyimid, Polybenzimidazol, Epoxidharz, Casein-Kunststoff, vernetztes Polyurthan, ungesättigtes Polyesterharz, Polyvinylchlorid (PVC), Kombinationen hiervon und dergleichen umfasst.

13. Einfüllstutzen gemäß Anspruch 12, **dadurch gekennzeichnet**,
das wenigstens ein Bestandteil des Kunststoffes als Farbträger dient.

14. Einfüllstutzen gemäß einem der vorstehenden Ansprüche, **dadurch gekennzeichnet, dass**
der Innendurchmesser des endseitigen Füllabschnitts (7) um 1 % bis 100 %, vorzugsweise um 5 % bis 50 % und insbesondere um ca. 10 % größer ist als der Innendurchmesser des Verbindungsabschnitts (4).

15. Einfüllstutzen gemäß einem der vorstehenden Ansprüche, **dadurch gekennzeichnet, dass**
die zylindrische Abschusskante (12) und die radial umlaufende Nut (2') kraft- und/oder formschlüssig verbindbar sind und insbesondere einen weiteren Dichtabschnitt bilden.

16. Einfüllstutzen gemäß einem der vorstehenden Ansprüche, **dadurch gekennzeichnet, dass**
am Basiselement ein Tragelement, insbesondere eine Tragschlaufe (16) angeordnet ist.

17. Einfüllstutzen gemäß einem der vorstehenden Ansprüche, **dadurch gekennzeichnet, dass**
der Deckel (2) als Hohlform ausgebildet ist und insbesondere wenigstens eine Dichtlippe (23) im Bereich der Deckelfläche bzw. -wandung angeordnet ist, welche radial das röhrenförmige Basiselement abschließt.

## Claims

1. A filler neck (1) for filling nutritional solutions into a fluid bag having a tubular base element (3) and a lid (2) hinged thereto,
the base element (3) having a connection portion (4) arranged at the end on the outer periphery of said base element for fixing an opening of the fluid bag, and also having a cylindrical central region (5) and a conical filling portion (7), **characterised in that**
the lid (2) corresponds substantially to the outer contour of the overlaying inner contour of the base element (3) in the closed state and, together with the central region (5) of the base element, forms a sealing portion,
the sealing portion on the inner contour of the base region and the outer contour of the lid having at least two opposed sealing lips (22, 23), which form a detent element.

2. The filler neck according to Claim 1, **characterised in that**
the base element (3), on the end portion opposite the connection portion (4), has a radially peripheral, preferably cylindrical, terminating edge (12).

3. The filler neck according to Claim 2, **characterised in that**
the lid has a radially peripheral groove (2') for receiving the terminating edge (12).

4. The filler neck according to one of the preceding claims, **characterised in that**
the lid (2) and the base element (3) are connectable to a security element (9), such as a tab, a tongue or the like, which prevents accidental opening.

5. The filler neck according to one of the preceding claims, **characterised in that**
the central region (5) is substantially cylindrical.

6. The filler neck according to one of the preceding claims, **characterised in that**
the sealing lips (22, 23) are formed by a sealing body and in particular have at least two different heights.

7. The filler neck according to one of the preceding claims, **characterised in that**
the sealing lips (22, 23) are arranged in the cylindrical central region (5) and in a cylindrical portion of the lid.

8. The filler neck according to one of the preceding claims, **characterised in that**
the wall of the lid and/or of the base element has different thicknesses, preferably in the cylindrical central region (5), and in particular is stepped.

9. The filler neck according to Claim 8, **characterised in that**
the sealing lips (22, 23) of the lid (2) and/or of the base element (3) are arranged on different steps of the wall.

10. The filler neck according to one of the preceding claims, **characterised in that**
the sealing portion is formed as a labyrinth seal.

11. The filler neck according to one of the preceding claims, **characterised in that**
the fluid bag is welded to the connection portion of the base element, in particular is connected thereto by means of a high-frequency welding method.

12. The filler neck according to one of the preceding claims, **characterised in that**
the filler neck is produced from at least one material, which is selected from a group that comprises thermosets and thermoplastics and in particular polyphenylene sulphide, polyethylene, polypropylene, poly-1-butene, polyvinyl chloride, polyvinylidene chloride, polymethyl methacrylate, polyacrylonitrile, polystyrene, polysulfone, polyacetal, polyvinyl alcohol, polyvinyl acetate, ethylene vinyl acetate (EVA), mixtures of ethylene vinyl acetate and polyethylene, ethylene vinyl acetate copolymer (EVAC) such as elvax or evatane, monomers, fluoroplastic, polyethylene, polyamide, in particular a semi-aromatic polyamide, polycarbonate, polyester, polyphenylene oxide, polysulfone, polyvinyl acetate, polyurethane, and chlorinated polyether, cellulose nitrate, cellulose acetate, cellulose ether, phenol resin, urea resin, thiourea resin, melamine resin, alkyl resin, allyl resin, silicone, polyimide,
polybenzimidazole, epoxy resin, casein plastic, crosslinked polyurethane, unsaturated polyester resin, polyvinylchloride (PVC), combinations thereof and the like.

13. The filler neck according to Claim 12, **characterised in that**
the at least one component of the plastic serves as a colour carrier.

14. The filler neck according to one of the preceding claims, **characterised in that**
the inner diameter of the filler portion (7) arranged at the end is 1 % to 100 %, preferably 5 % to 50 %, and in particular approximately 10 % larger than the inner diameter of the connection portion (4).

15. The filler neck according to one of the preceding claims, **characterised in that**
the cylindrical terminating edge (12) and the radially peripheral groove (2') are connectable in a force-locked and/or form-locked manner and in particular form a further sealing portion.

16. The filler neck according to one of the preceding claims, **characterised in that**
a holding element, in particular a holding strap (16), is arranged on the base element.

17. The filler neck according to one of the preceding claims, **characterised in that**
the lid (2) is formed as a hollow profile and in particular at least one sealing lip (23) is arranged in the region of the lid face or wall and radially seals off the tubular base element.

## Revendications

1. Tubulure de remplissage (1) pour le remplissage de solutions alimentaires dans un sachet à liquides avec un élément de base (3) de forme tubulaire et un couvercle (2) disposé sur celui-ci de manière articulée,
l'élément de base (3) comportant une partie de liaison (4) disposée côté extrémité sur la périphérie extérieure, pour la fixation d'une ouverture du sachet à liquide, une zone centrale (5) cylindrique et une partie de remplissage (7) de forme conique,
**caractérisée en ce que**
le couvercle (2) correspond sensiblement par son contour extérieur au contour intérieur superposé de l'élément de base (3) à l'état fermé et forme ensemble avec la zone centrale (5) de l'élément de base une partie d'étanchéité,
la partie d'étanchéité comportant sur le contour intérieur de la zone de base et sur le contour extérieur du couvercle au moins deux lèvres d'étanchéité (22, 23) opposées qui forment un élément d'enclenchement.

2. Tubulure de remplissage selon la revendication 1, **caractérisée en ce que**
sur la partie d'extrémité opposée à la partie de liaison (4), l'élément de base (3) comporte une arête de terminaison (12) périphérique en direction radiale, de préférence cylindrique.

3. Tubulure de remplissage selon la revendication 2, **caractérisée en ce que**
le couvercle comporte une rainure (2') périphérique en direction radiale, pour le logement de l'arête de terminaison (12).

4. Tubulure de remplissage selon l'une quelconque des revendications précédentes, **caractérisée en ce que**
le couvercle (2) et l'élément de base (3) peuvent être reliés avec un élément de blocage (9), comme par exemple une patte, une languette ou similaire, qui empêche une ouverture intempestive.

5. Tubulure de remplissage selon l'une quelconque des revendications précédentes, **caractérisée en ce que**
la zone centrale (5) est réalisée sous forme sensiblement cylindrique.

6. Tubulure de remplissage selon l'une quelconque des revendications précédentes, **caractérisée en ce**
**qu'**on forme les lèvres d'étanchéité (22, 23) par un corps d'étanchéité et qu'il comporte notamment aux moins deux hauteurs différentes.

7. Tubulure de remplissage selon l'une quelconque des revendications précédentes, **caractérisée en ce que**
les lèvres d'étanchéité (22, 23) sont disposées dans la zone centrale (5) cylindrique et dans une partie cylindrique du couvercle.

8. Tubulure de remplissage selon l'une quelconque des revendications précédentes, **caractérisée en ce que**
de préférence dans la zone centrale (5), la paroi du couvercle et/ou de l'élément de base est réalisée avec une épaisseur différente et notamment de manière échelonnée.

9. Tubulure de remplissage selon la revendication 8, **caractérisée en ce que**
les lèvres d'étanchéité (22, 23) du couvercle (2) et/ou de l'élément de base (3) sont disposées sur des échelons différents de la paroi.

10. Tubulure de remplissage selon l'une quelconque des revendications précédentes, **caractérisée en ce que**
la partie d'étanchéité est réalisée en tant que garniture en labyrinthe.

11. Tubulure de remplissage selon l'une quelconque des revendications précédentes, **caractérisée en ce que**
le sachet à liquide est soudé sur la partie de liaison de l'élément de base, notamment par procédé de soudage haute fréquence.

12. Tubulure de remplissage selon l'une quelconque des revendications précédentes, **caractérisée en ce**
**qu'**on fabrique la tubulure de remplissage dans au moins une matière, laquelle est choisie dans un groupe qui comprend les matières duroplastiques et thermoplastiques et notamment un polysulfure de phénylène, un polyéthylène, un polypropylène, un polybutène-1, un chlorure de polyvinyle, un chlorure de polyvinylidène, un poly-méthacrylate de méthyle, un polyacrylonitrile, un polystyrène, un polysulfone, un polyacétal, un alcool polyvinylique, un polyacétate de vinyle, un éthylène-vinyle acétate (EVA), des mélanges d'éthylène-vinyle acétate et de polyéthylène, un copolymère de vinyle acétate/éthylène (EVAC), comme par exemple l'Elvax ou l'Evatane, des ionomères, une matière plastique fluorée, un polyéthylène, un polyamide, notamment un polyamide aromatique partiel, un polycarbonate, un polyester ou un oxyde de polyphénylène, un polysulfone, un polyvinylacétal un polyuréthane et un polyéther chloré, une nitrocellulose, une acétocellulose, un éther de cellulose, une résine phénolique, une résine d'urée, une résine thio-urée, une résine de mélamine, une résine alcoyle, une résine allylique, un silicone, un polyimide, un polybenzimidazole, une résine époxy, une matière plastique à la caséine, un polyuréthane réticulé, une résine polyester non saturée, un chlorure de polyvinyle (PVC), des associations de ces derniers et similaires.

13. Tubulure de remplissage selon la revendication 12, **caractérisée en ce**
**qu'**au moins un composant de la matière plastique sert de chromophore.

14. Tubulure de remplissage selon l'une quelconque des revendications précédentes, **caractérisée en ce que**
le diamètre intérieur de la partie de remplissage (7) côté extrémité est supérieur de 1 % à 1.00 %, de préférence de 5 % à 50 % et notamment d'environ 10 % au diamètre intérieur de la partie de liaison (4).

15. Tubulure de remplissage selon l'une quelconque de revendications précédentes, **caractérisée en ce que**
l'arête de terminaison (12) cylindrique et la rainure (2') périphérique en direction radiale peuvent être reliées par complémentarité de force et/ou de forme et qu'elles forment notamment une partie d'étanchéité supplémentaire.

16. Tubulure de remplissage selon l'une quelconque des revendications précédentes, **caractérisée en ce que**
sur l'élément de base est disposé un élément porteur, notamment une boucle porteuse (16).

17. Tubulure de remplissage selon l'une quelconque des revendications précédentes, **caractérisée en ce que**
le couvercle (2) est réalisé en tant que moule creux et **en ce que** notamment au moins une lèvre d'étanchéité (23), laquelle termine l'élément de base de forme tubulaire en direction radiale est disposée dans la zone de la surface ou de la paroi du couvercle.
